# EUROPÄISCHE PATENTSCHRIFT

(11) **EP 3 927 906 B1**
(45) Veröffentlichungstag und Bekanntmachung des Hinweises auf die Patenterteilung: **25.06.2025**
(21) Anmeldenummer: 20703971.0
(22) Anmeldetag: 04.02.2020
(51) Int. Cl.: E03C 1/05, C23C 14/00

(54) **SANITÄRARMATUR MIT EINER LICHTDURCHLÄSSIGEN BESCHICHTUNG**
SANITARY FITTING HAVING A TRANSLUCENT COATING
ROBINETTERIE SANITAIRE POURVUE D'UN REVÊTEMENT TRANSPARENT À LA LUMIÈRE

(30) Priorität: 20.02.2019 DE 102019104234
(43) Veröffentlichungstag der Anmeldung: 29.12.2021
(73) Patentinhaber: Grohe AG, 58653 Hemer (DE)
(72) Erfinder: MEIER, Torsten, 41469 Neuss (DE); MAINKA, David, 58640 Iserlohn (DE)
(86) Internationale Anmeldenummer: PCT/EP2020/052702
(87) Internationale Veröffentlichungsnummer: WO 2020/169333

(56) Entgegenhaltungen:
- WO-A1-2009/024219
- US-A1- 2015 308 084
- US-A1- 2017 328 048

## Beschreibung

Die vorliegende Erfindung betrifft eine Sanitärarmatur zur bedarfsgerechten Bereitstellung einer Flüssigkeit. Solche Sanitärarmaturen werden insbesondere in Zusammenhang mit Spülbecken, Waschbecken, Duschen und/oder Badewannen verwendet.

Es sind Sanitärarmaturen mit Sensoren, wie zum Beispiel Infrarotsensoren oder Radarsensoren, bekannt, beispielsweise aus WO 2009/024219 A1, US 2015/0308084 A1 und US 2017/0328048 A1, die der Steuerung der Sanitärarmaturen dienen. Beispielsweise kann durch solche Sensoren ein Wasserfluss automatisch aktiviert werden, wenn ein Benutzer seine Hände unter die Sanitärarmatur hält. Hierzu müssen die Sensoren sichtbar an den Sanitärarmaturen angeordnet werden, da den Sensoren optische bzw. elektromagnetische Detektionsverfahren zugrunde liegen. Sanitärarmaturen weisen an ihrer Oberfläche häufig eine Chromschicht auf, die optische bzw. elektromagnetische Strahlen der Sensoren dämpfen bzw. abschirmen. Weiterhin sind Sanitärarmaturen mit Funkschnittstellen bekannt, bei denen die Chromschicht zu einer geringen Reichweite der Funkstrahlen führt. Daher können Bereiche an einer Außenfläche der Armaturengehäuse, in denen die Sensoren angeordnet sind, häufig nicht mit Chrom beschichtet werden. Dies führt zu einem optisch ungünstigen und/oder uneinheitlichen Erscheinungsbild der Sanitärarmaturen.

Aufgabe der Erfindung ist es daher, die mit Bezug auf den Stand der Technik geschilderten Probleme zumindest teilweise zu lösen und insbesondere eine Sanitärarmatur anzugeben, die ein hochwertiges optisches Erscheinungsbild aufweist.

Diese Aufgabe wird gelöst mit einer Vorrichtung gemäß den Merkmalen des unabhängigen Patentanspruchs. Weitere vorteilhafte Ausgestaltungen der Sanitärarmatur sind in den abhängigen Patentansprüchen angegeben. Darüber hinaus werden die in den Patentansprüchen angegebenen Merkmale in der Beschreibung näher präzisiert und erläutert, wobei weitere bevorzugte Ausgestaltungen der Erfindung dargestellt werden.

Hierzu trägt eine Sanitärarmatur mit zumindest den folgenden Komponenten bei:
- ein Armaturengehäuse mit einer Außenfläche;
- ein Strahlungssender oder Strahlungsempfänger, der zumindest teilweise in dem Armaturengehäuse angeordnet ist; und
- ein Gehäuseteil, das den Strahlungssender oder Strahlungsempfänger an der Außenfläche des Armaturengehäuses zumindest teilweise abdeckt und eine zumindest teilweise lichtdurchlässige Beschichtung aufweist; wobei
- die lichtdurchlässige Beschichtung eine Schichtdicke von 0,1 bis 0,2 µm aufweist und verspiegelt ausgeführt ist.

Sanitärarmaturen dienen insbesondere der bedarfsgerechten Bereitstellung von Flüssigkeiten, wie insbesondere Wasser, an Spülbecken, Waschbecken, Duschen und/oder Badewannen. Hierzu kann den Sanitärarmaturen ein Kaltwasser mit einer Kaltwassertemperatur und ein Warmwasser mit einer Warmwassertemperatur zuführbar sein, die durch die Sanitärarmaturen, beispielsweise mittels eines Mischventils oder einer Thermostatmischkartusche, zu einem Mischwasser mit einer gewünschten Mischwassertemperatur mischbar sind. Die Kaltwassertemperatur beträgt insbesondere maximal 25 °C (Celsius), bevorzugt 1 °C bis 25 °C, besonders bevorzugt 5 °C bis 20 °C und/oder die Warmwassertemperatur insbesondere maximal 90 °C, bevorzugt 25 °C bis 90 °C, besonders bevorzugt 55 °C bis 65 °C. Das Mischwasser ist anschließend, beispielsweise über eine Flüssigkeitsleitung und/oder einen Auslauf, einer Auslauföffnung der Sanitärarmatur zuführbar, durch die das Mischwasser aus der Sanitärarmatur austritt.

Die Sanitärarmatur weist ein Armaturengehäuse mit einer Außenfläche auf. Bei dem Armaturengehäuse handelt es sich insbesondere um denjenigen Teil der Sanitärarmatur, mit dem die Sanitärarmatur an einem Träger, beispielsweise einer Arbeitsplatte, befestigbar ist. Das Armaturengehäuse kann zumindest teilweise aus Kunststoff und/oder Metall, beispielsweise Messing, bestehen. Insbesondere kann das Armaturengehäuse zumindest teilweise aus Kunststoff und/oder Metall gegossen sein. Die Außenfläche des Armaturengehäuses kann eine Chrombeschichtung aufweisen, um der Sanitärarmatur eine ansprechende optische Erscheinung zu geben. Eine Schichtdicke der Chrombeschichtung beträgt mindestens 0,2 µm (Mikrometer), bevorzugt 0,2 µm bis 0,4 µm. Eine solche Schichtdicke ist für eine hohe Widerstandsfähigkeit und Haltbarkeit der Chrombeschichtung erforderlich.

Weiterhin umfasst die Sanitärarmatur einen Strahlungssender oder Strahlungsempfänger. Insbesondere kann die Sanitärarmatur einen Strahlungssender und Strahlungsempfänger aufweisen. Der Strahlungssender dient dem Senden einer Strahlung und der Strahlungsempfänger dem Empfangen einer Strahlung. Bei der Strahlung kann es sich insbesondere um eine elektrische, magnetische und/oder elektromagnetische Strahlung, beispielsweise Infrarotstrahlen, Funkstrahlen und/oder Licht, handeln. Mittels des Strahlungssenders und/oder des Strahlungsempfängers kann beispielsweise eine Funktion der Sanitärarmatur steuerbar und/oder überwachbar sein. Hierzu können der Strahlungssender und/oder der Strahlungsempfänger mit einer Steuerung der Sanitärarmatur verbunden sein. Die Steuerung kann beispielsweise einen Mikroprozessor und/oder eine Energiequelle umfassen. Der Strahlungssender/oder Strahlungsempfänger sind zumindest teilweise in dem Armaturengehäuse angeordnet. Hierzu kann die Außenfläche des Armaturengehäuses beispielsweise eine Öffnung aufweisen.

Weiterhin umfasst die Sanitärarmatur ein Gehäuseteil, mit dem der Strahlungssender und/oder der Strahlungsempfänger an der Außenfläche des Armaturengehäuses zumindest teilweise abgedeckt sind. Das Gehäuseteil kann einstückig bzw. stoffschlüssig mit dem übrigen Armaturengehäuse ausgebildet sein. In diesem Fall handelt es sich bei dem Gehäuseteil insbesondere um einen (abgrenzbaren) Bereich des Armaturengehäuses bzw. der Außenfläche des Armaturengehäuses. Weiterhin kann das Gehäuseteil auch eine separate Komponente darstellen, sodass das Armaturengehäuse zumindest zweiteilig ausgebildet ist. Insbesondere ist die Öffnung in der Außenfläche des Armaturengehäuses für den Strahlungssender und/oder Strahlungsempfänger durch das Gehäuseteil verschließbar bzw. abdeckbar. Das Gehäuseteil schließt bevorzugt bündig mit der angrenzenden Außenfläche des Armaturengehäuses ab. Dies kann bedeuten, dass zwischen dem Gehäuseteil und dem Armaturengehäuse an der Außenfläche kein Spalt ausgebildet ist. Weiterhin kann das Gehäuseteil plattenförmig und/oder deckelförmig ausgebildet sein.

Das Gehäuseteil weist eine zumindest teilweise oder sogar (nahezu) vollständig lichtdurchlässige Beschichtung auf, insbesondere derart, dass eine Dämpfung der durch den Strahlungssender gesendeten Strahlung und/oder der durch den Strahlungsempfänger empfangenen Strahlung beim Durchdringen des Gehäuseteils gegenüber herkömmlichen Gehäusematerialien (signifikant) reduziert bzw. gar (praktisch) vermieden ist. Hierdurch kann eine Reichweite der durch den Strahlungssender gesendeten Strahlung erhöht und/oder ein Empfang des Strahlungsempfängers verbessert werden. Bei der lichtdurchlässigen Beschichtung kann es sich insbesondere um eine chromähnliche Beschichtung handeln. Die lichtdurchlässige Beschichtung kann einen Klarlack und eine PVD Metallisierung umfassen.

Weiterhin weist die lichtdurchlässige Beschichtung eine besonders niedrige Schichtdicke, insbesondere von unter 2,0 µm (Mikrometer), auf. Durch das Gehäuseteil mit der lichtdurchlässigen Beschichtung ist einerseits ein hochwertiges optisches Erscheinungsbild der Sanitärarmatur und gleichzeitig eine geringe Dämpfung der gesendeten und/oder empfangenen Strahlung durch das Armaturengehäuse gewährleistet.

Eine optische Erscheinung der lichtdurchlässigen Beschichtung kann einer optischen Erscheinung der Außenfläche des Armaturengehäuses (im Wesentlichen) entsprechen. Dies kann mit anderen Worten bedeuten, dass die lichtdurchlässige Beschichtung des Gehäuseteils optisch identisch zur angrenzenden Außenfläche des Armaturengehäuses aussehen kann. Unter die optische Erscheinung fallen insbesondere eine Farbe, ein Glanz und/oder eine Oberflächenbeschaffenheit.

Die lichtdurchlässige Beschichtung weist eine Schichtdicke von 0,1 bis 0,2 µm auf.

Die lichtdurchlässige Beschichtung kann durch ein PVD-Verfahren hergestellt sein. Bei dem PVD-Verfahren handelt es sich insbesondere um ein Beschichtungsverfahren mittels physikalischer Gasphasenabscheidung ("physical vapour deposition").

Gemäß Ausführungsformen wird die PVD-Beschichtung nicht direkt auf eine Oberfläche des Gehäuseteil appliziert, sondern auf einen Basislack (Base-Coat), der als Haftvermittler / Einebner dienen kann. Gemäß weiteren Ausführungsformen kann alternativ oder zusätzlich zum Basislack unter der PVD-Beschichtung auf der PVD- Beschichtung mindestens eine weitere Lackierung ("Top-Coat") aufgebracht werden, um Abriebbeständigkeit und Korrosionsschutz zu erhöhen. Wenn hierin Bezug genommen wird auf die lichtdurchlässige Beschichtung, so kann damit gemäß Ausführungsformen ein Mehrschichtsystem (Gehäuseteil-Oberfläche/Substrat) Lack / PVD-Schicht / Lack, ein Mehrschichtsystem (Gehäuseteil-Oberfläche/Substrat) Lack / PVD-Schicht, ein Mehrschichtsystem (Gehäuseteil-Oberfläche/Substrat) PVD-Schicht / Lack, die PVD-Schicht alleine oder eine der anderen hierin beschriebenen Konfigurationen der lichtdurchlässigen Beschichtung gemeint sein. Das Bereitstellen von einer oder mehreren Lackschichten ist ein optionales Merkmal, das der Verbesserung der Eigenschaften der lichtdurchlässigen Schicht dient.

Die mittels PVD-Verfahren hergestellte Schicht (die sich beispielsweise zwischen den Lackschichten befinden kann), kann eine keramische Hartstoffschicht aufweisen, z.B. aufweisend eine Verbindung eines Metalls (z.B. Zirkonium oder Titan) mit den Bestandteilen der im PVD-Prozess vorhandenen Reagenzgase (z.B. ZrCN / TiO₂ / ZrN...). Eine so gebildete PVD-Beschichtung ist hinsichtlich der metallischen Anmutung durch die Reaktivgase einstellbar. Auf diese Weise können neben einer chromähnlichen Optik auch weitere Metallfarben (Gold-/Kupferfarben) erzeugt werden.

Die lichtdurchlässige Beschichtung kann auf ein zumindest teilweise oder vollständig lichtdurchlässiges Substrat aufgetragen sein. Bei dem Substrat handelt es sich insbesondere um eine Außenfläche des Gehäuseteils. Das Substrat kann beispielsweise zumindest teilweise aus (transparentem) Kunststoff und/oder Glas bestehen.

Das Gehäuseteil kann zumindest teilweise in eine Öffnung der Außenfläche des Armaturengehäuses eingesetzt sein. Hierdurch wird die Öffnung der Außenfläche des Armaturengehäuses durch das Gehäuseteil insbesondere verschlossen.

Das Gehäuseteil kann einstückig mit dem Armaturengehäuse ausgebildet sein. Dies kann bedeuten, dass das Gehäuseteil und das Armaturengehäuse aus dem gleichen Material bestehen und/oder stoffschlüssig miteinander verbunden sind.

Bei dem Strahlungssender oder Strahlungsempfänger kann es sich um einen Sensor handeln. Insbesondere kann es sich bei dem Strahlungssender und/oder dem Strahlungsempfänger um einen Sensor handeln. Mittels des Sensors ist beispielsweise ein Benutzer in einem Waschbereich der Sanitärarmatur erkennbar, sodass ein Flüssigkeitsfluss aus der Sanitärarmatur automatisch aktivierbar und/oder deaktivierbar ist.

Bei dem Strahlungssender oder Strahlungsempfänger kann es sich um ein Lichtmodul handeln. Insbesondere kann es sich bei dem Strahlungssender und/oder dem Strahlungsempfänger um ein Lichtmodul handeln. Bei dem Lichtmodul kann es sich insbesondere um ein Infrarotmodul handeln.

Bei dem Strahlungssender oder Strahlungsempfänger kann es sich um ein Funkmodul handeln. Insbesondere kann es sich bei dem Strahlungssender und/oder Strahlungsempfänger um ein Funkmodul handeln. Das Funkmodul kann beispielsweise nach Art eines WLAN- oder Bluetooth-Moduls ausgebildet sein und der Übertragung und/oder dem Empfang von Daten dienen. Bei den Daten kann es sich insbesondere um Betriebsdaten und/oder Steuerungsdaten der Sanitärarmatur handeln.

Die Erfindung sowie das technische Umfeld werden nachfolgend anhand der Figuren näher erläutert. Es ist darauf hinzuweisen, dass die Figuren eine besonders bevorzugte Ausführungsvariante der Erfindung zeigen, diese jedoch nicht darauf beschränkt ist. Dabei sind gleiche Bauteile in den Figuren mit denselben Bezugszeichen versehen. Es zeigen beispielhaft und schematisch:
- Fig. 1:: eine Sanitärarmatur in einer perspektivischen Darstellung; und
- Fig. 2:: ein Gehäuseteil der Sanitärarmatur in einer Schnittdarstellung.

Die Fig. 1 zeigt eine Sanitärarmatur 1 in einer perspektivischen Darstellung. Die Sanitärarmatur 1 umfasst ein Armaturengehäuse 2, in dem ein hier nicht sichtbares Mischventil zum Mischen eines Kaltwassers und Warmwassers zu einem Mischwasser angeordnet ist. Das Kaltwasser ist dem Mischventil über eine Kaltwasserleitung 10 und das Warmwasser dem Mischventil über eine Warmwasserleitung 11 zuführbar. An dem Armaturengehäuse 2 ist ein Hebel 12 zur Einstellung einer gewünschten Mischwassertemperatur und ein Knopf 13 zum Betätigen des Mischventils angeordnet. Nach dem Öffnen des Mischventils kann das Mischwasser von dem Mischventil über einen Auslauf 14 des Armaturengehäuses 2 aus einer Auslauföffnung 15 abfließen. Die Sanitärarmatur 1 umfasst zudem einen Strahlungssender 4 und einen Strahlungsempfänger 5. Der Strahlungssender 4 und der Strahlungsempfänger 5 sind in dem Armaturengehäuse 2 angeordnet und durch ein Gehäuseteil 6 abgedeckt. Das Gehäuseteil 6 verschließt eine Öffnung 9 in einer Außenfläche 3 des Armaturengehäuses 2. Der Strahlungssender 4 und der Strahlungsempfänger 5 sind in der Öffnung 9 angeordnet. Weiterhin schließt das Gehäuseteil 6 bündig und spaltfrei mit der Außenfläche 3 des Armaturengehäuses 2 ab. Zudem weist das Gehäuseteil 6 eine lichtdurchlässige Beschichtung 7 auf. Die optische Erscheinung der lichtdurchlässigen Beschichtung 7 entspricht der optischen Erscheinung der angrenzenden Außenfläche 3 des Armaturengehäuses 2, sodass das Gehäuseteil 6 an der Außenfläche 3 des Armaturengehäuses 2 nicht erkennbar ist. Das Gehäuseteil 6 ist daher gestrichelt dargestellt. Weiterhin ist die lichtdurchlässige Beschichtung 7 chromähnlich bzw. verspiegelt ausgeführt, sodass der dahinterliegende Strahlungssender 4 und Strahlungsempfänger 5 von außen durch das Gehäuseteil 6 nicht sichtbar sind. Mittels des Strahlungssenders 4 ist eine Strahlung 16 durch das Gehäuseteil 6 und die lichtdurchlässige Beschichtung 7 sendbar. Entsprechend ist durch den Strahlungsempfänger 5 eine Strahlung durch das Gehäuseteil 6 und die lichtdurchlässige Beschichtung 7 empfangbar. Die Dämpfung der gesendeten und/oder empfangenen Strahlung 16 ist durch die lichtdurchlässige Beschichtung 7 im Vergleich zu den übrigen Bereichen des Armaturengehäuses 2 reduziert.

Die Fig. 2 zeigt eine schematische Darstellung des Gehäuseteils 6 der in der Fig. 1 gezeigten Sanitärarmatur 1 in einem Querschnitt. Das Gehäuseteil 6 ist hier flach und nach Art eines Deckels ausgebildet. Die lichtdurchlässige Beschichtung 7 ist mit einer Schichtdicke 17 auf ein Substrat 8 des Gehäuseteils 6 aufgebracht.

### Bezugszeichenliste

- 1: Sanitärarmatur
- 2: Armaturengehäuse
- 3: Außenfläche
- 4: Strahlungssender
- 5: Strahlungsempfänger
- 6: Gehäuseteil
- 7: lichtdurchlässige Beschichtung
- 8: Substrat
- 9: Öffnung
- 10: Kaltwasserleitung
- 11: Warmwasserleitung
- 12: Hebel
- 13: Knopf
- 14: Auslauf
- 15: Auslauföffnung
- 16: Strahlung
- 17: Schichtdicke

## Patentansprüche

1. Sanitärarmatur (1), zumindest aufweisend:
- ein Armaturengehäuse (2) mit einer Außenfläche (3);
- ein Strahlungssender (4) oder Strahlungsempfänger (5), der zumindest teilweise in dem Armaturengehäuse (2) angeordnet ist; und
- ein Gehäuseteil (6), das den Strahlungssender (4) oder Strahlungsempfänger (5) an der Außenfläche (3) des Armaturengehäuses (2) zumindest teilweise abdeckt und eine zumindest teilweise lichtdurchlässige Beschichtung (7) aufweist, **dadurch gekennzeichnet, dass** die lichtdurchlässige Beschichtung (7) eine Schichtdicke von 0,1 bis 0,2 µm aufweist und verspiegelt ausgeführt ist.

2. Sanitärarmatur (1) nach Patentanspruch 1, wobei eine optische Erscheinung der lichtdurchlässigen Beschichtung (7) einer optischen Erscheinung der Außenfläche (3) des Armaturengehäuses (2) entspricht.

3. Sanitärarmatur (1) nach einem der vorhergehenden Patentansprüche, wobei die lichtdurchlässige Beschichtung (7) durch ein PVD-Verfahren hergestellt ist.

4. Sanitärarmatur (1) nach einem der vorhergehenden Patentansprüche, wobei die lichtdurchlässige Beschichtung (7) einen Lack aufweist, der sich direkt auf einer Oberfläche des Gehäuseteils (6) befindet.

5. Sanitärarmatur (1) nach einem der vorhergehenden Patentansprüche, wobei auf die lichtdurchlässige Beschichtung einen transparenten Lack aufweist, der eine äußerste Schicht der lichtdurchlässigen Beschichtung (7) bildet.

6. Sanitärarmatur (1) nach einem der vorhergehenden Patentansprüche, wobei die lichtdurchlässige Beschichtung (7) auf ein zumindest teilweise lichtdurchlässiges Substrat (8) aufgetragen ist.

7. Sanitärarmatur (1) nach einem der vorhergehenden Patentansprüche, wobei das Gehäuseteil (6) zumindest teilweise in eine Öffnung (9) der Außenfläche (3) des Armaturengehäuses (2) eingesetzt ist.

8. Sanitärarmatur (1) nach einem der Patentansprüche 1 bis 4, wobei das Gehäuseteil (6) einstückig mit dem Armaturengehäuse (2) ausgebildet ist.

9. Sanitärarmatur (1) nach einem der vorhergehenden Patentansprüche, wobei es sich bei dem Strahlungssender (4) oder Strahlungsempfänger (5) um einen Sensor handelt.

10. Sanitärarmatur (1) nach einem der Patentansprüche 1 bis 8, wobei es sich bei dem Strahlungssender (4) oder Strahlungsempfänger (5) um ein Lichtmodul handelt.

11. Sanitärarmatur (1) nach einem der Patentansprüche 1 bis 8, wobei sich bei dem Strahlungssender (4) oder Strahlungsempfänger (5) um ein Funkmodul handelt.

12. Sanitärarmatur (1) nach einem der vorhergehenden Patentansprüche, insofern auf die Ansprüche 3, 4 und 5 bezogen, wobei die lichtdurchlässige Schicht (7) ausgehend von einer Oberfläche des Gehäuseteils (6) die Schichtfolge Lack, PVD-Schicht, Lack aufweist.

## Claims

1. A sanitary fitting (1), at least comprising:
- a fitting housing (2) having an outer surface (3);
- a radiation transmitter (4) or radiation receiver (5) which is at least partially arranged in the fitting housing (2); and
- a housing part (6) which at least partially covers the radiation transmitter (4) or radiation receiver (5) on the outer surface (3) of the fitting housing (2) and has an at least partially translucent coating (7), **characterized in that** the translucent coating (7) has a layer thickness of 0.1 to 0.2 µm and is of mirrored design.

2. The sanitary fitting (1) according to claim 1, wherein a visual appearance of the translucent coating (7) corresponds to a visual appearance of the outer surface (3) of the housing fitting (2).

3. The sanitary fitting (1) according to any one of the preceding claims, wherein the translucent coating (7) is produced by a PVD process.

4. The sanitary fitting (1) according to any one of the preceding claims, wherein the translucent coating (7) has a varnish which is located directly on a surface of the housing part (6).

5. The sanitary fitting (1) according to any one of the preceding claims, wherein the translucent coating has a transparent varnish which forms an outermost layer of the translucent coating (7).

6. The sanitary fitting (1) according to any one of the preceding claims, wherein the translucent coating (7) is applied onto an at least partially translucent substrate (8).

7. The sanitary fitting (1) according to any one of the preceding claims, wherein the housing part (6) is at least partially inserted into an opening (9) of the outer surface (3) of the housing fitting (2).

8. The sanitary fitting (1) according to any one of claims 1 to 4, wherein the housing part (6) is formed integrally with the fitting housing (2).

9. The sanitary fitting (1) according to any one of the preceding claims, wherein the radiation transmitter (4) or radiation receiver (5) is a sensor.

10. The sanitary fitting (1) according to any one of claims 1 to 8, wherein the radiation transmitter (4) or radiation receiver (5) is a light module.

11. The sanitary fitting (1) according to any one of claims 1 to 8, wherein the radiation transmitter (4) or radiation receiver (5) is a radio module.

12. The sanitary fitting (1) according to any one of the preceding claims, insofar as related to claims 3, 4 and 5, wherein the translucent layer (7), starting from a surface of the housing part (6), has the layer sequence varnish, PVD layer, varnish.

## Revendications

1. Robinetterie sanitaire (1), comportant au moins :
- un corps (2) de robinetterie pourvu d'une surface extérieure (3) ;
- un émetteur de rayonnement (4) ou un récepteur de rayonnement (5), qui est placé au moins partiellement dans le corps (2) de robinetterie ; et
- une partie (6) de corps, qui recouvre au moins partiellement l'émetteur de rayonnement (4) ou le récepteur de rayonnement (5) sur la surface extérieure (3) du corps (2) de robinetterie et qui comporte un revêtement (7) au moins partiellement translucide, **caractérisé en ce que** le revêtement (7) translucide présente une épaisseur de couche de 0,1 à 0,2 µm et est réalisé en étant réfléchissant.

2. Robinetterie sanitaire (1) selon la revendication 1 du brevet, une apparence visuelle du revêtement (7) translucide correspondant à une apparence visuelle de la surface extérieure (3) du corps (2) de robinetterie.

3. Robinetterie sanitaire (1) selon l'une quelconque des revendications précédentes du brevet, le revêtement (7) translucide étant fabriqué par un procédé PVD.

4. Robinetterie sanitaire (1) selon l'une quelconque des revendications précédentes du brevet, le revêtement (7) translucide comportant un vernis qui se trouve directement sur une surface de la partie (6) de corps.

5. Robinetterie sanitaire (1) selon l'une quelconque des revendications précédentes du brevet, le revêtement translucide comportant un vernis transparent qui constitue une couche la plus extérieure du revêtement (7) translucide.

6. Robinetterie sanitaire (1) selon l'une quelconque des revendications précédentes du brevet, le revêtement (7) translucide étant appliqué sur un substrat (8) au moins partiellement translucide.

7. Robinetterie sanitaire (1) selon l'une quelconque des revendications précédentes du brevet, la partie (6) de corps étant insérée au moins partiellement dans un orifice (9) de la surface extérieure (3) du corps (2) de robinetterie.

8. Robinetterie sanitaire (1) selon l'une quelconque des revendications 1 à 4 du brevet, la partie (6) de corps étant conçue en monobloc avec le corps (2) de robinetterie.

9. Robinetterie sanitaire (1) selon l'une quelconque des revendications précédentes du brevet, l'émetteur de rayonnement (4) ou le récepteur de rayonnement (5) étant un capteur.

10. Robinetterie sanitaire (1) selon l'une quelconque des revendications 1 à 8, l'émetteur de rayonnement (4) ou le récepteur de rayonnement (5) étant un module lumineux.

11. Robinetterie sanitaire (1) selon l'une quelconque des revendications 1 à 8, l'émetteur de rayonnement (4) ou le récepteur de rayonnement (5) étant un module radio.

12. Robinetterie sanitaire (1) selon l'une quelconque des revendications précédentes du brevet, dans la mesure où elle se rapporte aux revendications 3, 4 et 5, la couche (7) translucide comportant à partir d'une surface de la partie (6) de corps la séquence de couches vernis, couche PVD, vernis.
